# EUROPÄISCHE PATENTSCHRIFT

(11) **EP 1 735 881 B1**
(45) Veröffentlichungstag und Bekanntmachung des Hinweises auf die Patenterteilung: **20.02.2008**
(21) Anmeldenummer: 05707979.0
(22) Anmeldetag: 09.02.2005
(51) Int. Cl.: H01R 39/38

(54) **BÜRSTENHALTER FÜR EINE ELEKTRISCHE MASCHINE**
BRUSH HOLDER FOR AN ELECTRICAL MACHINE
PORTE-BALAIS POUR MACHINE ELECTRIQUE

(30) Priorität: 06.04.2004 DE 102004016809
(43) Veröffentlichungstag der Anmeldung: 27.12.2006
(73) Patentinhaber: ROBERT BOSCH GMBH, 70442 Stuttgart (DE)
(72) Erfinder: LAMPRECHT, Justus, 72144 Dusslingen (DE)
(86) Internationale Anmeldenummer: PCT/EP2005/050559
(87) Internationale Veröffentlichungsnummer: WO 2005/099049

(56) Entgegenhaltungen:
- DE-A1- 19 717 594
- US-A- 6 005 323

## Beschreibung

### Stand der Technik

Die vorliegende Erfindung betrifft einen Bürstenhalter für eine elektrische Maschine und insbesondere einen Bürstenhalter für einen Elektromotor für Elektrowerkzeuge.

Bürstenhalter für elektrische Maschinen sind aus dem Stand der Technik in vielfältiger Weise bekannt. Beispielsweise erfolgt bei Universal-Elektromotoren, wie sie üblicherweise in Elektrowerkzeugen wie z. B. Winkelschleifer, Bohrmaschinen usw. verwendet werden, die notwendige Stromwendung (Kommutierung) mit Hilfe eines Kommutators. Die Übertragung des Stroms auf den Kommutator erfolgt dabei mittels Kohlebürsten. Diese Kohlebürsten sind in einem Bürstenhalter angeordnet, welcher eine exakte Führung der Bürste und einen notwendigen, dosierten Andruck bereitstellen muss. Aus der CH-493115 ist ein Bürstenhalter bekannt, bei dem mittels einer Federzunge und einer Zugfeder eine Vorspannung auf die Bürsten ausgeübt wird. Dabei ist zwischen der Bürste und der Druckzunge ein zylinderförmiges Andruckglied vorgesehen, welches in eine V-förmige Einkerbung in der Kohlebürste drückt, um eine gleichmäßige Andruckkraft auf die Bürste auszuüben.

Dokument DE-A- 197 175 94 offenbart einen Bürsten halter nach dem Oberbegriff des Anspruchs 1.

### Vorteile der Erfindung

Der erfindungsgemäße Bürstenhalter mit den Merkmalen des Patentanspruchs 1 weist demgegenüber den Vorteil auf, dass er besonders einfach an einer elektrischen Maschine befestigbar ist. Hierzu ist ein Befestigungselement vorgesehen, welches im Wesentlichen eine T-Form aufweist. Dadurch kann ein fester und exakter Sitz des Bürstenhalters bei minimierter Schwingungsanregung erreicht werden. Das T-förmige Befestigungselement kann einfach gegen eine entsprechend gebildete Aufnahme eingeschoben werden, so dass keine Befestigungsschraube o. ä. notwendig ist. Weiterhin können dadurch Durchbrüche im Bereich der elektrischen Maschine reduziert werden, so dass eine Steifigkeitsverbesserung der elektrischen Maschine erreicht werden kann.

Das Befestigungselement umfasst zwei im Wesentlichen T-förmige Elemente, welche am Bürstenhalter an den gegenüberliegenden Enden angeordnet sind.

Die Unteransprüche zeigen bevorzugte Weiterbildungen der Erfindung.

Um besonders kostengünstig herstellbar zu sein, ist das T-förmige Befestigungselement einstückig mit dem Gehäuse des Bürstenhalters gebildet. Besonders bevorzugt ist das Gehäuse des Bürstenhalters dabei aus zwei Blechstreifen hergestellt, welche mittels Umformen derart umgeformt werden, dass sie das Gehäuse mit integral gebildeten Befestigungselementen bilden. Dabei bildet jedes Gehäuseteil vorzugsweise einen Schenkel des T-förmigen Befestigungselements. Alternativ hierzu kann das Gehäuse auch einstückig gebildet sein. Hierzu wird ein Blechstreifen entsprechend einer gewünschten äußeren Gehäuseform umgeformt und anschließend ein Schlitz in den ungeformten Blechstreifen eingebracht. Dann wird der Blechstreifen entlang des Schlitzes umgebogen und aufgeweitet, sodass ein Aufnahmeraum für die Bürste gebildet wird.

Vorzugsweise ist das Vorspannelement an der elektrischen Maschine gehalten, so dass es nicht am Gehäuse des Bürstenhalters befestigt ist. Dadurch wirken keine Vorspannkräfte auf das Gehäuse des Bürstenhalters und weiter wird eine Neigung des Herausschmelzens des üblicherweise aus Metall hergestellten Gehäuses des Bürstenhalters aus einer Kunststoffhalterung an der elektrischen Maschine stark reduziert. Weiter ermöglicht die Befestigung des Vorspannelements an der elektrischen Maschine, dass das Gehäuse des Bürstenhalters durch das Vorspannelement in seiner Stellung fixiert werden kann.

Vorzugsweise ist ein Vorspannelement des Bürstenhalters als Feder ausgebildet und besonders bevorzugt ist die Feder außerhalb des Gehäuses angeordnet. Ein Federarm übt dabei durch eine im Gehäuse des Bürstenhalters gebildete Ausnehmung die Vorspannung auf die Bürste aus. Dadurch kann die Federkrafteinleitung, d.h. die Kontaktstelle mit der Bürste, zentral an der Bürste angeordnet werden, so dass sich an den Abstützpunkten der Feder eine gleiche Kraftverteilung ergibt.

Weiter wird durch Anordnung des Federelements außerhalb des Gehäuses des Bürstenhalters die Feder relativ weit entfernt von einer Wärmeeinleitungsstelle an der Kontaktstelle zur Bürste entfernt, so dass die Feder gut gekühlt werden kann.

Eine besonders einfache Befestigung der Feder ist möglich, wenn die Feder zwei V-förmige Federenden aufweist. Besonders bevorzugt sind die V-förmigen Federenden dabei über den Fuß bzw. Steg der T-förmigen Befestigungselemente geführt.

Um eine noch bessere Kühlung der Feder zu erreichen, sind am Gehäuse des Bürstenhalters an der Seite, an welcher die Feder angeordnet ist, die Oberfläche dieser Seite wellenartig ausgebildet, so dass nur wenige Anlagepunkte zwischen dem Gehäuse und der Feder existieren und die Kohlebürste leichtgängig im Köcher, auch bei Verschmutzung, bleibt. Dadurch kann ein Kühlluftstrom zwischen der Feder und dem Gehäuse geführt werden.

Der erfindungsgemäße Bürstenhalter wird besonders bevorzugt in Elektromotoren für Elektrowerkzeuge eingesetzt, da aufgrund der großen Stückzahlen derartiger Werkzeuge die Kostenvorteile besonders gut zum Tragen kommen.

Weiterhin kann die oben beschriebene Feder besonders einfach montiert werden, indem die Feder an der Bürstenhalteraufnahme des Motorgehäuses eingerastet wird, die Federenden umgeschwenkt werden und in am Gehäuse des Elektromotors vorgesehene Ausnehmungen eingeklipst wird.

### Zeichnung

In der Zeichnung ist:
- Figur 1: eine perspektivische Ansicht eines Bürstenhalters gemäß einem Ausführungsbeispiel der Erfindung,
- Figur 2: eine perspektivische Ansicht des in Figur 1 gezeigten Bürstenhalters von der entgegengesetzten Seite von Figur 1,
- Figur 3: eine perspektivische Ansicht eines montierten Bürstenhalters in einem Elektromotor,
- Figur 4: eine perspektivische Ansicht der Befestigung des erfindungsgemäßen Bürstenhalters in der Aufnahme des Elektromotorgehäuses, und
- Figur 5: eine perspektivische Ansicht einer Feder im montierten Zustand ohne Darstellung anderer Bauteile.

### Beschreibung des Ausführungsbeispiels

Nachfolgend wird unter Bezugnahme auf die Figuren 1 bis 5 ein Bürstenhalter 1 gemäß einem ersten Ausführungsbeispiel der vorliegenden Erfindung beschrieben. Wie in Figur 1 gezeigt, umfasst der Bürstenhalter 1 ein Gehäuse 2 sowie eine Feder 7 als Vorspannelement. Die Feder 7 ist dabei außerhalb des Gehäuses 2 angeordnet. Das Gehäuse 2 besteht aus zwei Teilen 2a und 2b, welche aus gestanzten Blechen hergestellt werden können. Durch Umformen sind die beiden Gehäuseteile 2a, 2b derart ausgestaltet, dass am linken und am rechten Ende jeweils ein T-förmiges Befestigungselement 3 bzw. 5 bebildet ist. Mit dem Gehäuse 2 sind die T-förmigen Befestigungselemente 3, 5 jeweils über den Fuß des T-förmigen Befestigungselements verbunden. Am Fuß des T-förmigen Befestigungselements sind Verbindungslaschen 4, 6 ausgebildet (vgl. Figur 1), um die beiden Gehäuseteile 2a, 2b fest miteinander zu verbinden. Jeweils ein freier Schenkel des T-förmigen Befestigungselements 3 ist durch ein Gehäuseteil 2a, 2b gebildet und der Fuß des T-förmigen Befestigungselements ist durch beide Gehäuseteile 2a, 2b gebildet. Somit ist das Gehäuse 2 gebildet, welches in seinem Inneren eine Kohlebürste 11 aufnimmt. Das Gehäuse 2 kann alternativ auch einstückig gebildet werden, indem ein Blech entsprechend der gewünschten äußeren Gestalt umgeformt wird und dann ein an beiden Enden geschlossener Schlitz in das Blech eingebracht wird. Dann wird das Blech entlang des Schlitzes umgeschwenkt und gestaucht, um den Aufnahmeraum für die Bürste zu bilden. Die Verbindungsstege 4, 6 waren dabei die Enden des geschlossenen Schlitzes. Um die T-förmigen Befestigungselemente 3 und 5 zu bilden, wurde das Blech vor dem Umschwenken ebenfalls geschlitzt, wobei die Schlitze auf einer Linie lagen, welche auch die Schwenkachse bildet.

Die Kohlebürste 11 wird durch die Feder 7 vorgespannt, um, wie in Figur 3 gezeigt, gegen einen Rotor einer elektrischen Maschine gedrückt zu werden. Hierzu ist an der Feder 7 ein Federarm 8 ausgebildet, welcher durch eine im Gehäuse 2 gebildete Ausnehmung 12 ein Vorspannkraft auf die Kohlebürste 11 ausübt. Wie insbesondere aus den Figuren 1 und 5 ersichtlich ist, ist der Federarm 8 in der Mitte der wendelförmigen Spiralfeder 7 gebildet, indem eine links- und rechtsgängige Wendel der Feder 7 beidseitig des doppelschenkeligen Federarms 8 aufgerollt ist. Wie weiter aus den Figuren 2 und 5 ersichtlich ist, ist die Feder 7 ferner mit V-förmigen Enden 9 und 10 ausgebildet. Die V-förmigen Enden 9, 10 der Feder 7 sind derart über den Fuß der T-förmigen Befestigungselemente 3, 5 bzw. die Verbindungslaschen 4, 6 geführt, dass die Verbindungslaschen 4, 6 im Knickpunkt der V-förmigen Enden 9, 10 liegen. Am äußersten Endstück der Enden 9, 10 ist zusätzlich noch eine Umbiegung 22, 23 ausgebildet, welche an der Innenseite der Bürstenhalteraufnahme 15 in die Ausnehmungen eingreifen (vgl. Figur 4).

Ferner ist am Bürstenhalter 1 integral mit dem Gehäuse 2 noch ein Bürstenanschluss 13 und ein Anschluss 14 für eine Feldwicklung vorgesehen, welche beide als Steckanschlüsse ausgebildet sind (vgl. Figuren 1 und 2).

Wie in den Figuren 3 und 4 gezeigt, wird der erfindungsgemäße Bürstenhalter 1 in eine Halterung 15 an einem Elektromotorgehäuse eingeschoben und fixiert. Die Fixierung an der Halterung 15 erfolgt dabei einerseits über die T-förmigen Befestigungselemente 3 und 5, welche jeweils in einen T-förmigen Schlitz 16 und 17 eingeführt sind (vgl. Figur 3). Ferner ist der Bürstenhalter 1 mittels der Feder 7 am Halter 15 befestigt. Genauer sind an der Halterung 15 zwei Laschen 18 und 19 vorgesehen (vgl. Figur 3) sowie zwei Ausnehmungen 20, 21 (vgl. Figur 4). Dabei greifen einerseits die äußersten Enden 22 und 23 der Feder 7 in die Ausnehmungen 20 und 21 ein und andererseits wird der Übergang zwischen den V-förmigen Bereichen 9 und 10 und den Spiralfederbereichen der Feder 7 durch die Laschen 18 und 19 gehalten. Da die Feder 7 symmetrisch ausgebildet ist, kann eine zentrierte Kraft auf die Kohlebürste 11 wirken.

Somit wird die Feder 7 nur an vier Stellen am Halter 15 des Elektromotors gehalten, nämlich den beiden Laschen 18 und 19 sowie den beiden Ausnehmungen 20 und 21.

Die Feder 7 kann einfach mittels Einklipsen und anschließendem Umschwenken der V-förmigen Enden an der Halterung 15 des Elektromotors befestigt werden. Der Bürstenhalter 1 wird somit einerseits durch die T-förmigen Befestigungselemente 3 und 5 und andererseits durch die Feder 7 selbst am Halter 15 gehalten. Dadurch kann eine feste und exakte Fixierung des Bürstenhalters im Motorgehäuse erreicht werden. Somit weist die Feder 7 eine Doppelfunktion auf, nämlich die des Vorspannelements der Kohlebürste 11 und die Funktion des Fixierens des Gehäuses 2 des Bürstenhalters. Somit kann mit einer minimalen Anzahl von Bauteilen verhindert werden, dass das Gehäuse 2 aus den T-förmigen Schlitzen 16, 17 im Halter 15 herausfällt.

Weiter ist bevorzugt die Feder 7 außerhalb des Gehäuses 2 und somit mit einer gewissen Entfernung von der Kohlebürste 11 angeordnet. Dadurch kann die Motorkühlluft diese thermisch stark belasteten Komponenten des Bürstenhalters 1 gut kühlen. Ferner, wie insbesondere in den Figuren 1 und 2 gezeigt, ist die Gehäuseseite 2a, an welcher die Feder 7 außen angeordnet ist, wellenartig ausgebildet, so dass sich ein Kühlluftstrom sehr gut zwischen der Gehäusewand und der Feder 7 ausbilden kann. Dadurch kann eine zusätzliche Kühlung der Feder 7 erreicht werden.

Somit gewährleistet der erfindungsgemäße Bürstenhalter 1 eine exakte und gleichzeitig auch robuste Führung der Kohlebürste 11 und weist weiterhin einen besonders kompakten Aufbau auf. Dabei sind in dem Gehäuse des Elektromotors die Durchbrüche so klein wie möglich für den Bürstenhalter 1 vorzusehen, so dass eine erhöhte Motorgehäusesteifigkeit erreicht werden kann. Die symmetrische Ausbildung der Feder 7 stellt darüber hinaus eine linear veränderliche Federkraft bereit, welche auf die Kohlenbürste 11 wirkt, so dass besonders gleichmäßige Kommutierungsbedingungen bei abnehmender Bürstenmasse am Elektromotor erreicht werden können. Somit kann eine verbesserte Bürstenstandzeit im Vergleich mit dem Stand der Technik erreicht werden, und ein Bürstenhalter 1 bereit gestellt werden, welcher besonders kostengünstig herstellbar und montierbar ist. Dabei weist der Bürstenhalter 1 eine sehr kleine Baugröße bei einer reduzierten Teileanzahl auf.

## Patentansprüche

1. Bürstenhalter für eine elektrische Maschine, umfassend ein Gehäuse (2) zur Aufnahme einer Bürste (11), ein Vorspannelement (7), und ein am Gehäuse (2) angeordnetes Befestigungselement (3, 5), um den Bürstenhalter an der elektrischen Maschine zu befestigen, wobei das Befestigungselement (3, 5) im Wesentlichen T-förmig ausgebildet ist, **dadurch gekennzeichnet, dass** das Befestigungselement (3, 5) zwei im Wesentlichen T-förmige Elemente umfasst, weiche am Gehäuse (2) einander gegenüberliegend angeordnet sind.

2. Bürstenhalter nach einem der vorhergehenden Ansprüche, **dadurch gekennzeichnet, dass** das T-förmige Befestigungselement (3, 5) einstückig mit dem Gehäuse (2) gebildet ist.

3. Bürstenhalter nach einem der vorhergehenden Ansprüche, **dadurch gekennzeichnet, dass** der Bürstenhalter mittels des Vorspannelements (7) an der elektrischen Maschine fixiert ist.

4. Bürstenhalter nach einem der vorhergehenden Ansprüche, **dadurch gekennzeichnet, dass** das Vorspannelement (7) als Feder ausgebildet ist.

5. Bürstenhalter nach Anspruch 4, **dadurch gekennzeichnet, dass** die Feder (7) außerhalb des Gehäuses (2) angeordnet ist und ein Federarm (8) durch eine Ausnehmung (12) im Gehäuse (2) eine Vorspannung auf die Bürste (11) ausübt.

6. Bürstenhalter nach Anspruch 4 oder 5, **dadurch gekennzeichnet, dass** die Feder (7) im Wesentlichen V-förmige Federenden (9,10) aufweist, um das Gehäuse (2) an der elektrischen Maschine zu fixieren.

7. Bürstenhalter nach Anspruch 6, **dadurch gekennzeichnet, dass** die im Wesentlichen V-förmigen Federenden (9,10) über einen Fuß der T-förmigen Befestigungselemente (3, 5) geführt sind.

8. Bürstenhalter nach einem der vorhergehenden Ansprüche, **dadurch gekennzeichnet, dass** das Vorspannelement (7) and zwei Laschen (18, 19) und an zwei Ausnehmungen (20, 21) einer Halterung (15) der elektrischen Maschine fixiert ist.

9. Bürstenhalter nach einem der vorhergehenden Ansprüche, **dadurch gekennzeichnet, dass** das Gehäuse (2) an der Seite, an welcher das Vorspannelement (7) anliegt, eine wellenartige Außenseite aufweist.

10. Bürstenhalter nach einem der vorangehenden Ansprüche, **dadurch gekennzeichnet, dass** das Gehäuse (2) aus zwei Gehäuseteilen (2a, 2b) gebildet ist und das T-förmige Befestigungselement (3, 5) aus den beiden Gehäuseteilen (2a, 2b) gebildet ist, oder dass das Gehäuse (2) einteilig mit integral gebildetem, T-förmigem Befestigungselement (3, 5) gebildet ist.

11. Elektrische Maschine, insbesondere Elektromotor für Elektrowerkzeuge, umfassend einen Bürstenhalter nach einem der vorhergehenden Ansprüche.

## Claims

1. Brush holder for an electrical machine, comprising a housing (2) for accommodating a brush (11), a prestressing element (7), and a fastening element (3, 5) which is arranged on the housing (2) in order to fasten the brush holder to the electrical machine, with the fastening element (3, 5) being of substantially T-shaped design, **characterized in that** the fastening element (3, 5) comprises two substantially T-shaped elements which are arranged opposite one another on the housing (2).

2. Brush holder according to the preceding claim, **characterized in that** the T-shaped fastening element (3, 5) is integrally formed with the housing (2).

3. Brush holder according to either of the preceding claims, **characterized in that** the brush holder is fixed to the electrical machine by means of the prestressing element (7).

4. Brush holder according to one of the preceding claims, **characterized in that** the prestressing element (7) is in the form of a spring.

5. Brush holder according to Claim 4, **characterized in that** the spring (7) is arranged outside the housing (2) and a spring arm (8) exerts a prestress on the brush (11) through a recess (12) in the housing (2).

6. Brush holder according to Claim 4 or 5, **characterized in that** the spring (7) has substantially V-shaped spring ends (9, 10) in order to fix the housing (2) to the electrical machine.

7. Brush holder according to Claim 6, **characterized in that** the substantially V-shaped spring ends (9, 10) are guided over a foot of the T-shaped fastening elements (3, 5).

8. Brush holder according to one of the preceding claims, **characterized in that** the prestressing element (7) is fixed to two lugs (18, 19) and to two recesses (20, 21) of a holding means (15) of the electrical machine.

9. Brush holder according to one of the preceding claims, **characterized in that** the housing (2) has a corrugated outer face on the side against which the prestressing element (7) bears.

10. Brush holder according to one of the preceding claims, **characterized in that** the housing (2) is formed from two housing parts (2a, 2b) and the T-shaped fastening element (3, 5) is formed from the two housing parts (2a, 2b), or **in that** the housing (2) is integrally formed with the integrally formed, T-shaped fastening element (3, 5).

11. Electrical machine, in particular electric motor for power tools, comprising a brush holder according to one of the preceding claims.

## Revendications

1. Porte-balais de machine électrique comprenant un boîtier (2) pour recevoir un balai (11), un élément de précontrainte (7) et un élément de fixation (3, 5) prévu sur le boîtier (2) pour fixer le porte-balai à la machine électrique,
l'élément de fixation (3, 5) ayant principalement une forme de T,
**caractérisé en ce que**
l'élément de fixation (3, 5) comprend deux éléments pratiquement en forme de T qui se font face sur le boîtier (2).

2. Porte-balais selon la revendication 1,
**caractérisé en ce que**
l'élément de fixation (3, 5) en forme de T est réalisé en une seule pièce avec le boîtier (2).

3. Porte-balais selon l'une des revendications précédentes,
**caractérisé en ce que**
le porte-balais est fixé à la machine électrique par l'élément de précontrainte (7).

4. Porte-balais selon l'une des revendications précédentes,
**caractérisé en ce que**
l'élément de précontrainte (7) est un ressort.

5. Porte-balais selon la revendication 4,
**caractérisé en ce que**
le ressort (7) est prévu à l'extérieur du boîtier (2) et un bras élastique (8) traversant une découpe (12) du boîtier (2) exerce une précontrainte sur le balai (11).

6. Porte-balais selon les revendications 4 ou 5,
**caractérisé en ce que**
le ressort (7) comporte principalement des extrémités (9, 10) en forme de V pour fixer le boîtier (2) à la machine électrique.

7. Porte-balais selon la revendication 6,
**caractérisé en ce que**
les extrémités de ressort (9, 10), pratiquement en forme de V, sont guidées par un pied des éléments de fixation (3, 5) en forme de T.

8. Porte-balais selon l'une des revendications précédentes,
**caractérisé en ce que**
l'élément de précontrainte (7) et deux pattes (18, 19) sont fixés à deux découpes (20, 21) d'un support (15) de la machine électrique.

9. Porte-balais selon l'une des revendications précédentes,
**caractérisé en ce que**
le boîtier (2) a un côté extérieur ondulé contre lequel s'applique l'élément de précontrainte (7).

10. Porte-balais selon l'une des revendications précédentes,
**caractérisé en ce que**
le boîtier (2) est formé de deux parties de boîtier (2a, 2b) et l'élément de fixation (3, 5) en forme de T est constitué par les deux parties de boîtier (2a, 2b) ou **en ce que** le boîtier (2) est en une seule pièce, avec l'élément de fixation (3, 5) en forme de T, réalisé intégralement avec le boîtier.

11. Machine électrique, notamment moteur électrique d'outillage électrique, comprenant un porte-balais selon l'une des revendications précédentes.
